# EUROPÄISCHE PATENTSCHRIFT

(11) **EP 0 415 951 B1**
(45) Veröffentlichungstag und Bekanntmachung des Hinweises auf die Patenterteilung: **19.01.1994**
(21) Anmeldenummer: 89905037.1
(22) Anmeldetag: 02.05.1989
(51) Int. Cl.: F21V 21/30

(54) **LAMPENFASSUNG**
LAMPHOLDER
DOUILLE DE LAMPE

(30) Priorität: 03.05.1988 AT 1139/88
(43) Veröffentlichungstag der Anmeldung: 13.03.1991
(73) Patentinhaber: TREICHL, Manfred, A-6020 Innsbruck (AT)
(72) Erfinder: TREICHL, Manfred, A-6020 Innsbruck (AT)
(74) Vertreter: Torggler, Paul, Dr.
(86) Internationale Anmeldenummer: AT8900042
(87) Internationale Veröffentlichungsnummer: WO8911062

(56) Entgegenhaltungen:
- WO-A-88/02460
- DE-U- 8 633 208
- DE-U- 8 704 668
- FR-A- 550 640
- FR-A- 949 827
- US-A- 2 655 637

## Beschreibung

Die Erfindung betrifft eine Lampenfassung für eine um eine Achse drehbare Niederspannungslampe, mit einem isolierenden Sockel, der zwei Lampenkontakte und zwei mit den Lampenkontakten leitend verbundene Anschlußklemmen mit je einer Aufnahmebohrung für einen biegesteifen Leiter aufweist.

Eine Beleuchtungseinrichtung mit einer kreuzgelenkartig verschwenkbaren Lampenfassung dieser Art ist beispielsweise aus dem DE-U-8633208 bekannt. An der Lampenfassung sind endseitig übliche Schraubklemmen angeordnet, in die die beiden Leiterenden parallel zueinander eingesteckt sind. Die beiden biegesteifen Leiter sind mehrfach so abgewinkelt, daß die zweiten Enden in der Drehachse liegen, und in Lagerbuchsen eines weiterführenden Leiterabschnittes gelagert werden können.

Auch die WO-A-88/02460 zeigt eine kreuzgelenkartig verschwenkbare Lampenfassung, wobei aus dem Sockel diametral zwei Stromleitstäbe vorstehen, die im Sockel fixiert sind. In dem im Inneren zugänglichen Endbereich jedes Stromleitstabes ist eine radiale Sackbohrung zur Aufnahme eines der beiden Kontaktstifte der einzusetzenden Lampe ausgebildet, die somit direkt an die Stromleitstäbe angesteckt wird. Die äußeren Enden der Stromleitstäbe sind in viertelkreisförmig gebogenen Tragstücken drehbar gelagert, sodaß die erste Drehachse des Kreuzgelenkes durch die Drehlager der gebogenen Tragstücke definiert ist.

Die Erfindung hat es sich nun zur Aufgabe gestellt, die Ausbildung einer Drehachse an der Lampenfassung zu ermöglichen.

Erfindungsgemäß wird dies dadurch gelöst, daß die beiden Anschlußklemmen des Sockels Lagerbuchsen der Lampenfassung bilden und miteinander fluchtende Leiteraufnahmebohrungen aufweisen.

Somit bilden die in die Lagerbuchsen eingreifenden Leiterenden eine Lagerachse, um die die Fassung verdrehbar ist, sodaß gegenüber dem oben angeführten Stand der Technik Leiterzwischenstücke und zusätzliche Lagerbuchsen eingespart werden. Da Niederspannungsbeleuchtungseinrichtungen dieser Art auch dekorativen Zwecken dienen, ergibt sich daraus als weiterer Vorteil, daß an den beiden Anschlußklemmen ein zweiter Sockel vorgesehen sein kann, der in bezug auf die Drehachse dem ersten Sockel gegenüberliegend angeordnet ist. Somit wird die Ausbildung einer rundum drehbaren Doppelfassung mit entgegengesetzt abstrahlenden Lampen möglich, wodurch sich besondere Beleuchtungseffekte erzielen lassen.

Es ergibt sich weiters eine gewisse Umkehrung der Trägerfunktion, d.h. die Anschlußklemmen stellen den Trägerteil für einen oder zwei Sockel dar, während üblicherweise der Sockel auch den Trägerteil für die Anschlußklemmen bildet. In einer weiteren bevorzugten Ausführung ist vorgesehen, daß jeder Sockel durch eine zylindrische Scheibe gebildet ist, die diametral zur Scheibenachse Befestigungsbohrungen aufweist, und daß an jeder Anschlußklemme senkrecht zur Leiteraufnahmebohrung Gewindestifte vorgesehen sind, die jeweils eine Befestigungsbohrung eines Sockels durchragen. Hierdurch wird eine konstruktiv sehr einfache, leichte Ausführung erzielt, wobei vorzugsweise eine Hülse, die an einer Sockelscheibe verrastet werden kann, eine umhüllende Abdeckung für eine oder beide Fassungen bietet.

Käufliche Niederspannungslampen besitzen meint Kontaktstifte, sodaß die Lampenfassungen Steckkontakte und demzufolge die Sockel Einstecköffnungen für die Kontaktstifte aufweisen. Eine bevorzugte Ausführung einer erfindungsgemäßen Lampenfassung mit Steckkontakten sieht nun vor, daß jeder Gewindestift eine flache Kontaktfeder durchdringt, die eine in die Einstecköffnung der Kontaktstifte ragende, gebogene Kontaktzunge aufweist. Die Klemmfeder stellt damit sowohl die elektrische als auch die reibungsschlüssige Verbindung zwischen der Lampe und der Lampenfassung her, wobei sich gezeigt hat, daß auch sogenannte Kaltspiegellampen, also solche die einen verglasten Reflektorschirm, und daher ein relativ hohes Gewicht aufweisen, einwandfrei geklemmt werden.

Beim eingangs angeführten Stand der Technik sind als Anschlußklemmen Schraubklemmen vorgesehen, was auch bei der erfindungsgemäßen Lampenfassung ohne weiters möglich ist. In diesem Fall kann zumindest einer der beiden Gewindestifte durch die Klemmschraube der Schraubklemme gebildet sein. Wird eine kopflose Klemmschraube verwendet, so kann der Sockel mittels einer auf die Klemmschraube aufschraubbaren Mutter fixiert sein. Eine andere Ausführung kann hingegen vorsehen, daß die Anschlußklemmen schraubenlose Klemmen bilden, wobei die Kontaktfeder eine in Einsteckrichtung geneigte, der Leiteraufnahmebohrungen zugeordnete Klemmzunge aufweist.

Nachstehend wird nun die Erfindung an Hand der Figuren der beiliegenden Zeichnungen in mehreren Ausführungsbeispielen näher beschrieben, ohne darauf beschränkt zu sein.

Die Fig. 1 bis 5 zeigen Axialschnitte durch erfindungsgemäße Lampenfassungen, die Fig. 6 eine Draufsicht auf eine an zwei Leitungsdrähten geklemmte Lampenfassung und Fig. 7 ein Klemmelement nach Fig. 6 in Schrägansicht.

Eine Lampenfassung 35 weist einen durch eine zylindrische Scheibe aus Isoliermaterial gebildeten Sockel 1 auf, an dem eine äußere Hülse 12 mittels den Sockelrand hintergreifender Nasen 14 verrastet ist. Der Sockel 1 ist an zwei Anschlußklemmen 2 befestigt, die zur Klemmung biegesteifer Leiterenden 15 (Fig. 2) je eine Leiteraufnahmebohrung 3 aufweisen. Die beiden Leiteraufnahmebohrungen 3 sind miteinander fluchtend angeordnet, wodurch sich eine Drehachse 10 ergibt, die senkrecht zur Achse 6 des Sockels 1 verläuft. Dadurch ist die Lampenfassung um die von außen einsteckbaren und eine öffnung 13 in der Hülse 12 durchdringenden Leiterenden 15 drehbar. Der Sockel 1 ist weiters mit Einstecköffnungen 11 für die Kontaktstifte 17 einer Lampe 16 versehen, wobei der Durchmesser der Einstecköffnungen 11 vergrößert ist. Ein gebogenes Kontaktstück einer flachen Kontaktfeder 9 durchragt die Einstecköffnung 11 und stellt die mechanische und elektrische Verbindung zu den Kontaktstiften 17 her, wobei ein guter Sitz und ein sicherer Halt der Lampe 16 erzielt wird.

In den in den Fig. 1 bis 4 gezeigten Ausführungen sind die Anschlußklemmen 2 als Schraubklemmen ausgebildet. Jede Anschlußklemme 2 besteht aus einem die Leiteraufnahmebohrung 3 aufweisenden quaderförmigen Grundkörper, der radial zur Leiteraufnahmebohrung 3 an einer Seite einen Gewindestift 4 trägt und an der gegenüberliegenden Seite eine Gewindebohrung aufweist, in die ein weiterer Gewindestift 7 mit endseitiger Betätigungsöffnung 8 eingesetzt ist. Der Grundstift 7 bildet dabei die Klemmschraube zur Klemmung des Leiterendes 15 und zur Fixierung der gewünschten Position der Lampenfassung. Der Gewindestift 7 kann dabei leiterseitig auch in eine Spitze auslaufen, die sich beim Anziehen des Gewindestiftes 7 in das Leiterende 15 eindrückt, das im übrigen auch mit einer Umfangsrille versehen sein könnte. Selbstverständlich kann der Gewindestift 7 auch durch eine übliche Kopfschraube gebildet sein.

Der von der Anschlußklemme 2 abstehende Gewindestift 4 durchsetzt eine Bohrung des Sockels 1, und ist rückseitig mit einer Mutter 5 versehen, die in eine Vertiefung des Sockels 1 insbesondere formschlüssig eingesetzt ist. Zwischen der Anschlußklemme 2 und dem Sockel 1 ist die flache, vom Gewindestift 4 durchsetzte Kontaktfeder 9 geklemmt, deren freies abgewinkeltes Ende das erwähnte durch die Einstecköffnung 11 ragende Kontaktstück zur Anlage an den Kontaktstift 17 der eingesteckten Lampe 16 bildet. Anstelle des mit einer Mutter 5 versehenen Gewindestiftes 4 könnte auch eine Kopfschraube in eine zweite Gewindebohrung des Grundkörpers der Anschlußklemme 2 eingesetzt werden. Wie aus Fig. 2 ersichtlich, kann die Lampenfassung um die die Drehachse 10 definierenden Leiterenden 15 verdreht werden (Pfeil 25), wobei die Grundkörper der bei den Anschlußklemmen 2 zwei Lagerbuchsen bilden, und in jeder gewünschten Stellung durch die Gewindestifte 7 fixiert werden.

In Fig. 3 ist eine zweite Ausführung gezeigt, in der in bezug auf die Drehachse 10 spiegelbildlich zum Sockel 1 ein zweiter Sockel 21 gleicher Ausbildung an den Grundkörpern der Anschlußklemmen 2 befestigt ist. Die beiden in dieser Ausführung etwas längeren Gewindestifte 7 durchdringen je eine weitere Kontaktfeder 23 und den zweiten Sockel 21, an dessen Außenseite Muttern 24 in Vertiefungen angeordnet sind. Dabei bilden die Gewindestifte 7 wiederum die Klemmschrauben für die Leiterenden 15 und für die weiteren Kontaktfedern 23. Diese durchragen mit ihren Kontaktzungen bildenden, abgewinkelten Enden Einstecköffnungen 22 für die Kontaktstifte 17 einer zweiten Lampe 16. Die restliche Ausbildung der in Fig. 3 gezeigten Lampenfassung entspricht der zu den Fig. 1 und 2 beschriebenen.

Eine weitere Ausführung einer Einfachfassung, die auch verdoppelt werden kann, zeigt Fig. 4. Der wesentliche Unterschied zur ersten Ausführung nach Fig. 1 und 2 liegt in der Anordnung der Kontaktfeder 9, die aus einem flachen Bauteil zu einer U-Form gebogen ist und an beiden Enden vom Gewindestift 4 durchsetzt wird. Das die Einstecköffnung 11 durchragende gebogene Kontaktstück der Kontaktfeder 9 wird sich durch die endseitige Einspannung beim Einstecken eines Kontaktstiftes 17 in Einsteckrichtung annähernd so asymmetrisch verformen, wie in Fig. 4 rechts strichliert dargestellt ist. Dies führt einerseits zu einem höheren Anpreßdruck an den eingesetzten Kontaktstift 17 und andererseits zu einem erhöhten Anfangswiderstand gegen das Herausziehen des Kontaktstiftes 17, da das Kontaktstück vorerst in die in Ausziehrichtung spiegelbildlich asymmetrische Form überführt werden muß (Fig. 4 links), währenddessen sie einer stärkeren Kompression unterworfen wird. Die übrige Ausbildung der Lampenfassung entspricht ebenfalls der bereits zu Fig. 1 beschriebenen.

Fig. 5 zeigt eine etwas abgeänderte Ausführungsform einer Einfachfassung, die ebenso durch einen zweiten Sockel zu einer Doppelfassung ergänzt werden kann. Der Grundkörper der Anschlußklemmen 2 weint wieder eine Quaderform auf und besitzt beidseitig eine zur Leiteraufnahmebohrung senkrechte Gewindebohrung 26. Der Sockel 1 (und ein eventueller zweiter Sockel 21) sind an der Außenseite mit einer größeren Ausnehmung 19 versehen, in die die Kontaktfeder 9 eingelegt ist. Der Gewindestift 4 wird durch die dargestellte Kopfschraube gebildet, deren Kopf 20 in der Ausnehmung 19 versenkt ist. Die Kopfschraube durchdringt die Kontaktfeder 9 und den Sockel 1 und ist in dem Grundkörper der Anschlußklemme 2 eingeschraubt, wobei sie jedoch nicht zur Fixierung der Leiterenden 15 dient. Jede Anschlußklemme 2 stellt nämlich in dieser Ausführung eine schraubenlose Klemme dar, in der die Fixierung des Leiterendes 15 durch eine Klemmzunge 18 erfolgt, die zur Eintrittsöffnung der Leiteraufnahmebohrung 3 schräg verlaufend angeordnet ist und den zweiten Endabschnitt der Kontaktfeder 9 bildet, dessen erster Endabschnitt wiederum die die Einstecköffnung 11 des Sockels 1 durchragende Kontaktzunge bildet. Die Klemmzunge 18 läuft in üblicher Weise in eine Schneide aus, die sich in das eingesteckte Leiterende oder eine dort ausgebildete Umfangsrille eindrückt. Die beim Einschieben sich ausbiegende Klemmzunge 18 klemmt damit das Leiterende 15 fest und stellt den elektrischen Kontakt sicher. Zur verdrehfesten Fixierung kann in der gezeigten Ausführung als Einfachfassung in die freie Gewindebohrung 26 gegebenenfalls eine Klemmschraube zusätzlich eingeschraubt werden. In einer Fig. 3 entsprechenden Ausführung als Doppelfassung ist die zusätzliche Verdrehsicherung nicht erforderlich, da durch die symmetrische Ausbildung in jeder Position ein indifferentes Gleichgewicht gegeben ist, und die durch die zweite Kontaktfeder 9 verdoppelte Klemmwirkung auf das Leiterende 15 ohnedies verstärkt ist.

Des weiteren könnte, gegebenenfalls auch durch eine entsprechende Wölbung der Klemmfeder 9 im Anlagebereich des Kopfes 20 bzw. durch einen Sprengring oder ein anderes Federelement, auch der Gewindestift 4 als zusätzliche Klemmschraube für die Verdrehsicherung auf dem Leiterende 15 herangezogen werden.

Fig.6 zeigt ein Montagebeispiel einer Lampenfassung 35 gemäß Fig. 1 bis 5 mit Hilfe des in Fig. 7 dargestellten Klemmelementes.

Zuleitungsdrähte 31 und 32 sind mit Abstand zueinander in herkömmlicher, nicht näher erläuterter Weise angeordnet, beispielsweise horizontal verspannt. Aus der zu installierenden Lampenfassung 35 führen die Anschlußdrähte 33,34, deren Enden 15 in den Anschlußklemmen 2 fixiert sind, etwa radial nach außen und verlaufen anschließend in einem halben Kreisbogen. Die freien Enden sind mittels isolierender Verbindungsteile 36 am jeweils anderen Leiter gehalten, sodaß die beiden Anschlußdrähte 33, 34 sich zu einer etwa kreisförmigen, geschlossenen Anordnung ergänzen.

Die Verbindung der beiden Anschlußdrähte 33, 34 zu den Zuleitungsdrähten 31,32 erfolgt mittels Klemmelementen in Form von Schraubenfedern 37. Diese umfassen mehrere Windungen 38, die in einen ersten, sich in der Achse 42 der Schraubenfeder 37 in deren Inneres erstreckenden Endabschnitt 40 übergehen, an dem endseitig ein Haken 41 geformt ist. Das zweite Ende 39 der Schraubenfeder 37 läuft in üblicher Weise etwa in einer Ebene aus.

Der Haken 41 liegt in entspannter Stellung (Fig. 7) etwa in der Mitte der Schraubenfeder 37, und tritt bei Kompression am zweiten Ende 39 aus, sodaß er in den Anschlußdraht 33,34 eingehängt werden kann (Fig. 6). Durch die Kompression der Schraubenfeder 37 wird der Anschlußdraht 33,34 gegen die letzte Windung 38 am zweiten Ende 39 gedrückt, und ist so im Haken 41 gefangen. Dabei kann der Anschlußdraht 33, 34 im Haken 41 im Sinne des Doppelpfeiles 28 verschoben werden, wodurch eine Drehung der Lampenfassung 35 um ihre Achse erreicht wird. Die Windungen 38 der derart vorgespannten Schraubenfeder 37 sind damit so nahe beabstandet, daß ein Zuleitungsdraht 31,32 an beliebiger Stelle zwischen zwei Windungen 38 eingeklemmt werden kann, der am Endabschnitt 40 zur Anlage kommt, und die Schraubenfeder 37 im wesentlichen diametral durchsetzt. Jede Schraubenfeder 37 kann dabei längs des Zuleitungsdrahtes 31,32 im Sinne des Doppelpfeiles 27 verschoben werden. Weiters kann die Schraubenfeder 37 im Sinne des Doppelpfeiles 29 um die Achse 42 geschwenkt werden, wobei der Endabschnitt 40 an dem zwischen den Windungen 38 geklemmten Zuleitungsdraht 31, 32 abrollt. Somit ist die Lampenfassung 35 in jede beliebige Stellung im Raum ausrichtbar.

## Patentansprüche

1. Lampenfassung für eine um eine Achse drehbare Niederspannungslampe, mit einem isolierenden Sockel (1), der zwei Lampenkontakte und zwei mit den Lampenkontakten leitend verbundene Anschlußklemmen (2) mit je einer Aufnahmebohrung (3) für einen biegesteifen Leiter (15) aufweist, dadurch gekennzeichnet, daß die beiden Anschlußklemmen (2) des Sockels (1) Lagerbuchsen der Lampenfassung bilden und miteinander fluchtende Leiteraufnahmebohrungen (3) aufweisen.

2. Lampenfassung nach Anspruch 1, dadurch gekennzeichnet, daß an den beiden Anschlußklemmen (2) ein zweiter Sockel (21) vorgesehen ist, der in bezug auf die Drehachse (10) dem ersten Sockel (1) gegenüberliegend angeordnet ist.

3. Lampenfassung nach Anspruch 1 oder 2, dadurch gekennzeichnet, daß jeder Sockel (1,21) durch eine zylindrische Scheibe gebildet ist, die diametral zur Scheibenachse (6) Befestigungsbohrungen aufweist, und daß an jeder Anschlußklemme (2) senkrecht zur Leiteraufnahmebohrung (3) Gewindestifte (4,7) vorgesehen sind, die jeweils eine Befestigungsbohrung eines Sockels (1,21) durchragen.

4. Lampenfassung nach Anspruch 3, bei der im Sockel Steckkontakte für Kontaktstifte (17) der Lampe vorgesehen sind, dadurch gekennzeichnet, daß jeder Gewindestift (4,7) eine flache Kontaktfeder (9,23) durchdringt, die eine in die Einstecköffnung (11,22) der Kontaktstifte (17) ragende, gebogene Kontaktzunge aufweist.

5. Lampenfassung nach einem der Ansprüche 1 bis 4, wobei als Anschlußklemmen (2) Schraubklemmen vorgesehen sind, dadurch gekennzeichnet, daß zumindest eine der beiden Gewindestifte (4,7) die Klemmschraube der Schraubklemme bildet.

6. Lampenfassung nach einem der Ansprüche 1 bis 4, dadurch gekennzeichnet, daß die Anschlußklemmen (2) schraubenlose Klemmen bilden, wobei die Kontaktfeder (9) eine in Einsteckrichtung geneigte, der Leiteraufnahmebohrung (3) zugeordnete Klemmzunge (18) aufweist.

## Claims

1. Lamp holder for a low voltage lamp which is rotatable about an axis, with an insulating backplate (10), which is provided with two lamp contacts and two supply terminals (2) conductively connected to the lamp contacts, each with a receiving bore (3) for a flexurally stiff conductor (15), characterised in that the two supply terminals of the back plate (1) form bearing bushes of the lamp holder and are provided with conductor receiving bores which are aligned with one another.

2. Lamp holder according to claim 1, characterised in that on the two supply terminals (2) a second back plate (21) is provided which is arranged opposite the first back plate (1) with respect to the rotational axis (10).

3. Lamp holder according to claim 1 or 2, characterised in that each back plate (1, 21) is formed by a cylindrical plate, which is provided with fixing bores diametrically to the axis of the plate (6), and that on each supply terminal (2) threaded pins (4, 7) are provided, perpendicular to the conductor receiving bores (3), and each of which extends through a fixing bore of a back plate (1, 21).

4. Lamp holder according to claim 3, in which plug-in contacts for connector pins (17) of the lamp are provided in the back plate, characterised in that each threaded pin (4, 7) penetrates a flat contact spring (9, 23), which is provided with a curved tongue which extends into the plug-in aperture (11, 22) of the connector pin.

5. Lamp holder according to one of claims 1 to 4, whereby screw terminals are provided as supply terminals (2), characterised in that at least one of the two threaded pins (4, 7) forms the terminal screw of the screw terminal.

6. Lamp holder according to one of claims 1 to 4, characterised in that the supply terminals (2) form screwless terminals, whereby the contact spring (9) is provided with a contact tongue (18) for the conductor receiving bore (3) and inclined towards the direction of insertion.

## Revendications

1. Douille de lampe pour une lampe à basse tension qu'on peut faire tourner autour d'un axe, avec une embase (1) isolante qui présente deux contacts de lampe et deux bornes de raccordement (2) reliées électriquement aux contacts de lampe, chacune avec une forure (3) pour recevoir un conducteur (15) rigide,
**caractérisée** en ce que les deux bornes de raccordement (2) de l'embase (1) constituent des coussinets de paliers de la douille de lampe et présentent des forures (3) destinées à recevoir des conducteurs, ces forures étant alignées l'une avec l'autre.

2. Douille de lampe selon la revendication 1, caractérisée en ce qu'une deuxième embase (21) est prévue sur les deux bornes de raccordement (2) en étant disposée à l'opposé de la première embase (1) par rapport à l'axe de rotation (10).

3. Douille de lampe selon la revendication 1 ou 2, caractérisée en ce que chaque embase (1, 21) est constituée par un galet cylindrique qui présente, diamétralement par rapport à son axe (6), des forures de fixation, et en ce que des goujons filetés (4, 7) sont prévus sur chaque borne de raccordement (2) perpendiculairement à la forure (3) recevant un conducteur, ces goujons traversant chacun une forure de fixation d'une embase (1, 21).

4. Douille de lampe selon la revendication 3, dans laquelle des contacts d'enfichage pour des broches de contact (17) de la lampe sont prévus dans l'embase, **caractérisée** en ce que chaque goujon fileté (4, 7) traverse un ressort de contact plat (9, 23), lequel présente une languette de contact recourbée qui dépasse dans l'ouverture d'enfichage (11, 22) des broches de contact (17).

5. Douille de lampe selon une des revendications 1 à 4, dans laquelle des bornes à vis sont prévues en tant que bornes de raccordement (2),
**caractérisée** en ce qu'au moins un des deux goujons filetés (4, 7) constitue la vis de serrage de la borne à vis.

6. Douille de lampe selon une des revendications 1 à 4, caractérisée en ce que les bornes de raccordement (2) constituent des bornes sans vis, tandis que le ressort de contact (9) présente une languette de serrage (18) inclinée dans le sens de l'enfichage, associée à la forure (3) recevant un conducteur.
